# EUROPÄISCHE PATENTSCHRIFT

(11) **EP 0 519 977 B1**
(45) Veröffentlichungstag und Bekanntmachung des Hinweises auf die Patenterteilung: **17.08.1994**
(21) Anmeldenummer: 91905959.2
(22) Anmeldetag: 16.03.1991
(51) Int. Cl.: B08B 3/04, F26B 25/14

(54) **VORRICHTUNG ZUM SPEICHERN UND OBERFLÄCHENBEARBEITEN VON WERKSTÜCKEN**
DEVICE FOR STORAGE AND SURFACE TREATMENT OF WORKPIECES
DISPOSITIF POUR LE STOCKAGE ET LE TRAITEMENT DE SURFACE DE PIECES

(30) Priorität: 16.03.1990 DE 4008503
(43) Veröffentlichungstag der Anmeldung: 30.12.1992
(73) Patentinhaber: FRAUNHOFER-GESELLSCHAFT ZUR FÖRDERUNG DER ANGEWANDTEN FORSCHUNG E.V., 80636 München (DE)
(72) Erfinder: BOLEY, Dieter, D-7250 Leonberg (DE); MAIER, Dieter, D-7000 Stuttgart 40 (DE)
(86) Internationale Anmeldenummer: DE9100227
(87) Internationale Veröffentlichungsnummer: WO9113696

(56) Entgegenhaltungen:
- WO-A-84/03616
- GB-A- 1 570 281
- US-A- 3 101 729
- US-A- 4 811 749

## Beschreibung

### Technisches Gebiet

Die Erfindung bezieht sich auf eine Vorrichtung zum Speichern sowie gegebenenfalls Transportieren von Werkstücken, mit mindestens einem rohrförmigen Behälter, der wenigstens einen Aufnahmeplatz für ein Werkstück aufweist, das durch eine Beladeöffnung in den Behälter einbringbar ist.

Derartige Vorrichtungen werden in innerbetrieblichen Materialfluß-Systemen, zur zwischenspeicherung von Werkstücken in Bearbeitungszentren, bei denen die einzelnen Stationen mit unterschiedlichen Taktraten arbeiten, sowie zum Transport zwischen verschiedenen Betriebsstätten benötigt, und sind in vielfältigen Ausführungsformen bekannt.

### Stand der Technik

Nun ist es häufig erforderlich, Werkstücke vor einem Bearbeitungsvorgang, vor der Zwischenspeicherung oder vor dem Transport zu einer anderen Betriebsstätte beispielsweise mit einem Waschfluid, z.B. einer Flüssigkeit zu reinigen oder in anderer Weise die Oberfläche der Werkstücke zu behandeln, beispielsweise die Oberfläche zu lackieren, sandzustrahlen oder die Oberfläche einer Wärmebehandlung zu unterziehen.

Für die Reinigung von Werkstücken werden derzeit in der Regel Waschanlagen eingesetzt, die ein Bassin aufweisen, in das eine Vielzahl von Werkstücken gehalten von einem Trägerelement, beispielsweise einem Gitterkorb, eingelegt wird. Die derzeit verwendeten Waschanlagen sind nicht nur aufwendig und damit teuer, sondern erfordern in der Regel auch einen großen Einsatz an Reinigungsflüssigkeit, so daß sie insbesondere in der Prototypenfertigung oder bei der Fertigung kleiner Losgrößen kaum ökonomisch arbeiten. Ein Beispiel für eine derartige Einzweck-Waschanlage, die ausschließlich für Instrumente gedacht ist, ist in der USA-3 101 729, auf die sich der Oberbegriff des Anspruchs 1 stützt, beschrieben. Diese Vorrichtung ist darüberhinaus nicht zum Transportieren oder Speichern der Instrumente geeignet.

Darüberhinaus ist es zur Durchführung des Waschvorganges erforderlich, das Werkstück aus einem Zwischenspeicher zu entnehmen, es in das Trägerelement einzulegen, anschließend wieder aus dem Trägerelement zu entnehmen und in den gleichen oder einen anderen Zwischenspeicher einzubringen. Dieser Vorgang erfordert einen großen Arbeitsaufwand, der insbesondere bei kleinen Losgrößen nur schwer zu automatisieren ist, so daß vergleichsweise große Kosten entstehen, die häufig die Kosten für das eigentliche Reinigungsfluid um ein Vielfaches übertreffen.

Ähnliches gilt für Lackier-, Sandstrahl- bzw. andere Oberflächen-Bearbeitungsvorgänge, bei denen die Oberfläche beispielsweise einer Temperaturbehandlung durch Heißluft unterzogen wird.

### Beschreibung der Erfindung

2er Erfindung liegt die Aufgabe zugrunde, eine Vorrichtung zur Oberflächenbehandlung von Werkstücken dahingehend weiterzubilden, daß Werkstücke ökonomisch und mit einem geringen Aufwand an Bearbeitungsfluid ohne teure spezielle Anlagen, wie beispielsweise Wasch- oder Lackieranlagen bearbeitet werden können.

Eine erfindungsgemäße Lösung dieser Aufgabe ist im Anspruch 1 angegeben.

Zur Lösung der gestellten Aufgabe geht die Erfindung von dem Grundgedanken aus, daß es aus den eingangs erläuterten Gründen häufig erforderlich ist, die Werkstücke in speziellen Behältern zwischenzuspeichern bzw. zu transportieren. Dabei werden in einer Reihe von Fällen rohrförmige Behälter verwendet, da sich eine Vielzahl derartiger rohrförmiger Behälter beispielsweise in Form von Wickeln oder Waben leicht handhaben und speichern läßt. Ausdrücklich wird darauf verwiesen, daß im Rahmen dieser Beschreibung unter einem rohrförmigen Behälter auch ein Behälter mit einer Innen- und/oder Außenkontur verstanden wird, die von der Kreisform abweicht. Beispielsweise kann der Behälter auch einen sechseckigen Querschnitt haben.

Erfindungsgemäß ist nun erkannt worden, daß sich derartige rohrförmige bzw. rohrartige Behälter leicht so modifizieren lassen, daß sie sich zum Spülen mit dem Bearbeitungsfluid "im Durchstrom" eignen. Hierzu weist der erfindungsgemäß ausgebildete rohrförmige Behälter - unabhängig davon, ob der rohrförmige Behälter zum Be- und Entladen aufklappbar ist, oder ob der Behälter über eine oder beide Stirnseiten beschickt wird - in einer Stirnseite des Behälters eine Öffnung auf, an die die Bearbeitungseinrichtung, die das Bearbeitungsfluid liefert, andockbar ist, so daß durch diese Öffnung das Bearbeitungsfluid eintritt. Diese Öffnung kann bei Behältern, die stirnseitig beschickbar sind, insbesondere die Beladeöffnung für die Werkstücke sein (Anspruch 4), während sie bei aufklappbaren Behältern eine zusätzliche Öffnung ist.

In der anderen Stirnseite ist unabhängig davon, ob die Rohre durch Aufklappen oder durch eine Stirnseite beschickt werden, eine Austrittsöffnung für das Fluid vorgesehen, an der eine Fluid-Ableitung anbringbar ist. Die Austrittsöffnung kann bei Behältern, die im Durchlauf "beschickt" werden, d.h. bei denen das Werkstück durch eine Öffnung in der einen Stirnfläche eingebracht und durch eine Entnahmeöffnung in der anderen Stirnfläche entnommen wird, diese Entnehmeöffnung sein, so daß es in diesem Falle nicht erforderlich iste irgendwelche zusätzliche Öffnungen in den Behältern vorzusehen.

Durch diese Ausbildung werden der bzw. die in Vorrichtungen zum Speichern ohnehin vorhandenen rohrförmigen Behälter (i.f. auch einfach Rohr) derart weitergebildet, daß das in ihnen gespeicherte Werkstück ohne Entnahme aus dem Rohr mit einem durchströmenden Fluid bearbeitet werden kann. Die erfindungsgemäße Vorrichtung kann damit in Bearbeitungszentren integriert werden, in denen die Werkstücke mit einem bestimmten Maschinentakt bearbeitet werden, zur Reinigung der Werkstücke im Maschinentakt. Aufgrund dieser Integration in das Bearbeitungszentrum ist es nicht störend, wenn die für die Reinigung sämtlicher Werkstücke erforderliche Waschzeit verglichen mit dem Waschen beispielsweise in einer Gitterbox relativ lange dauert.

Die Bearbeitungseinrichtung, die wenigstens einen Fluid-Ausgangsanschluß zum Anschluß mindestens eines Rohres aufweist, kann.beispielsweise eine Wascheinrichtung sein, die eine Waschflüssigkeit, ein Reinigungsgas und/oder ein Granulat bereitstellt (Anspruch 3). Dabei ist es bevorzugt, wenn die Wascheinrichtung nach Anspruch 7 zusätzlich zu dem Reinigungsfluid, das insbesondere jede herkömmliche Waschflüssigkeit sein kann, zumindest noch ein weiteres Fluid, beispielsweise eine Spülflüssigkeit, ein Fluid mit einer anderen Temperatur und/oder ein Trocknungsfluid bzw. -gas, wie beispielsweise (heiße) Druckluft (Anspruch 7) liefert, so daß das Werkstück auch getrocknet wird.

Selbstverständlich kann die Bearbeitungseinrichtung aber auch jede andere Fluid-Bearbeitungseinrichtung sein, die beispielsweise einen Lackierstrahl, einen Sandstrahl oder einen Heißluftstrahl abgibt. Ausdrücklich wird darauf verwiesen, daß im Rahmen dieser Beschreibung unter dem Begriff Fluid nicht nur Flüssigkeiten, sondern auch Gase und Granulate etc verstanden werden.

In jedem Falle ist es durch die erfindungsgemäße Ausbildung möglich, in dem rohrförmigen Behälter, in dem das Werkstück aus anderen Gründen - beispielsweise zur Zwischenspeicherung oder zum Transport - bereits gespeichert ist, auch die Oberfläche des Werkstücks zu behandeln. Da das Werkstück aus den genannten Gründen bereits in den Behälter eingebracht werden muß, ist zur Durchführung des Oberflächen-Behandlungsvorganges kein zusätzlicher Handhabungsvorgang des Werkstücks erforderlich.

Zudem ist der Materialeinsatz an Bearbeitungsfluid gering, da die Behälter zur Werkstückaufnahme beispielsweise bereits aus Gründen des Speicherraums so ausgebildet sind, daß sie das Werkstück vergleichsweise eng umschließen.

Die erfindungsgemäße Vorrichtung hat damit nicht nur den Vorteil, daß in ihr der jeweilige Bearbeitungsvorgang ökonomisch mit geringem Handhabungsaufwand und Materialeinsatz ausgeführt werden kann, sondern auch den Vorteil, daß das Werkstück während allen Bearbeitungsvorgängen an seinem Ort bleibt, so daß die Gefahr einer Werkstück-Beschädigung gering ist.

Darüberhinaus werden beispielsweise bei einem Waschvorgang auch die Innenflächen des Behälters "mitgewaschen", so daß ein zusätzlicher Reinigungsvorgang für den Behälter entfällt. Bei der im Anspruch 15 angegebenen Weiterbildung, bei der die Wascheinrichtung ein weiteres Rohr aufweist, das über das das oder die Werkstücke aufnehmende erste Rohr bewegbar ist, ist es darüberhinaus möglich, daß zusätzlich zur Reinigung der in dem ersten Rohr befindenden Werkstücke und der Rohrinnenwand auch die Rohraußenwand gereinigt wird.

Vor allem aber kann ein eventuell bereits vorhandener Vorschub der Speichervorrichtung, also beispielsweise eines Wickel-, Kasetten- oder Wabenspeichers, der die einzelnen Behälter der Speichervorrichtung vorschiebt, dazu benutzt werden, um nacheinander die einzelnen Behälter nicht nur in den Bereich einer Be- und Entladestation, sondern auch in den Bereich der Bearbeitungseinrichtung vorzuschieben. Bei geeigneter Ausbildung der Bearbeitungseinrichtung kann sich diese dann selbsttätig an den jeweils in ihren Bereich überführten Behälter andocken, so daß mit geringem Aufwand unter Verwendung vorhandener Elemente der Speichereinrichtung ein vollautomatischer Bearbeitungsvorgang realisiert werden kann (Anspruch 13).

Bei einer anderen, im Anspruch 14 angegebenen Ausgestaltung, die insbesondere bei zu einer Wabe zusammengefaßten Rohren von Vorteil ist, können mehrere oder alle Rohre gleichzeitig mit der Bearbeitungseinrichtung derart verbunden werden, daß die in den mit der Bearbeitungseinrichtung verbundenen Rohren befindlichen Werkstücke gleichzeitig mit dem Bearbeitungsfluid beaufschlagbar sind.

Um insbesondere dann, wenn das Werkstück durch eine Stirnseite eingesetzt und durch die andere Stirnseite entnommen wird, ein Austragen des Werkstücks durch die Entnahmeöffnung aufgrund des strömenden Bearbeitungsfluids zu verhindern, ist es weiterhin gemaß Anspruch 5 von Vorteil, wenn in die Entnahmeöffnung ein Abschluß- bzw. Sperrelement einsetzbar ist, das ein Austragen des Werkstücks durch das Bearbeitungsfluid verhindert. Dieses Abschlußelement kann insbesondere ein Gitter sein (Anspruch 6).

Um den Bearbeitungsvorgang und insbesondere einen Reinigungsvorgang weiter zu verbessern, ist es gemäß Anspruch 9 bevorzugt, wenn in dem Behälter Leiteinrichtungen, wie Leitbleche zum Leiten des Bearbeitungsfluids vorgesehen sind. Diese Leiteinrichtungen könne insbesondere eine turbulente Strömung oder eine Rotation des Fluids hervorrufen. Diese Strömungseffekte können durch eine pulsierende Strömung des Fluids weiter verstärkt werden.

Ferner ist es möglich, daß nach dem Einleiten des Bearbeitungsfluids der oder die Behälter um wenigstens eine Achse eine intermittierende Bewegung ausführen und/oder rotieren (Ansprüche 10 bzw. 11). Hierzu kann der Behälter insbesondere so gestaltet sein, daß er vorübergehend von der Bearbeitungseinrichtung trennbar ist, ohne daß das Fluid aus dem Behälter ausläuft.

Ferner ist es gemäß Anspruch 12 möglich, daß die Außenform des Behälters bezüglich Wärmeaustausch mit der Umgebung optimiert ist. Dies kann insbesondere dann eine Rolle spielen, wenn ein nachfolgender Bearbeitungsvorgang oder Trocknungsvorgang beispielsweise in einem Ofen erfolgt.

### Kurze Beschreibung der Zeichnung

Die Erfindung wird nachstehend ohne Beschränkung des allgemeinen Erfindungsgedankens anhand von Ausführungsbeispielen unter Bezugnahme auf die Zeichnung exemplarisch beschrieben, auf die im übrigen bezüglich der Offenbarung aller im Text nicht näher erläuterten erfindungsgemäßen Einzelheiten ausdrücklich verwiesen wird. Es zeigen:
- Fig. 1: ein erstes Ausführungsbeispiel der Erfindung,
- Fig. 2: ein zweites Ausführungsbeispiel der Erfindung,
- Fig. 3: die Zuführung des Werkstücks bei dem Ausführungsbeispiel in Figur 1,
- Fig. 4: das Ausstoßen des Werkstücks aus einem Behälter gemäß Figur 1.

### Beschreibung von Ausführungsbeispielen

In den Figuren ist ohne Beschränkung des allgemeinen Erfindungsgedankens der Bearbeitungsvorgang ein Reinigungsvorgang. Selbstverständlich sind aber auch andere Bearbeitungsvorgänge, wie Lackieren, Sandstrahlen etc. möglich.

Figur 1 zeigt ein Ausführungsbeispiel der Erfindung, bei dem (mindestens) ein rohrförmiger Behälter 1 vorgesehen ist, der durch eine Stirnseite mit wenigstens einem Werkstück beladen (Figur 3) und durch die andere Stirnseite entladen (Figur 4) werden kann.

An die Beladeöffnung in der einen Stirnseite ist eine Wascheinrichtung 2 andockbar, die drei Einlaufstutzen 7, 8 und 9 beispielsweise für ein Reinigungsmittel, ein Spülmittel und ein Trocknungsmittel, wie Heißluft etc. aufweist. Zur Umschaltung zwischen den einzelnen Fluid-Einlaufstutzen ist ein Umschaltventil 4 vorgesehen. An der Auslaßöffnung des Behälters 1 befindet sich ein Abschlußelement 3, das zum einen dazu dient, das Fluid nach Durchlauf durch den Behälter 1 aufzunehmen und beispielsweise einem Ablauf zuzuleiten. In das Abschlußelement 3 ist zusätzlich ein Gitter 6 eingesetzt, das verhindert, daß das Fluid das Werkstück 5 aus dem Behälter austrägt.

Zum Beschicken des Behälters 1 mit einem Werkstück 5 ist die Wascheinrichtung 2 abnehmbar (Figur 3), während zur Entnahme des Werkstücks 5 aus dem Behälter 1 das Abschlußelement 3 abnehmbar gestaltet ist (Figur 4).

Figur 2 zeigt ein zweites Ausführungsbeispiel der Erfindung, bei dem der Behälter 1 geteilt ist und zwei Hälften 1a und 1b aufweist. Wiederum sind in den Stirnseiten des Behälters ein Zulauf und ein Ablauf für das Reinigungsfluid vorgesehen. An den Zulauf ist die in Figur 1 gezeigte Wascheinrichtung andockbar, im Ablauf befindet sich neben dem Gitter 6, das ein Austragen des Werkstücks 5 verhindert, ein in Figur 2 ebenfalls nicht dargestellter Auslauf, der ein Auffangen des Fluids gestattet.

Vorstehend ist die Erfindung anhand eines Ausführungsbeispiels ohne Beschränkung des allgemeinen Erfindungsgedankens beschrieben worden, innerhalb dessen selbstverständlich die verschiedensten Modifikationen möglich sind:

Beispielsweise ist in den Figuren nur eine Bearbeitungsvorrichtung und ein rohrförmiger Behälter dargestellt. Die erfindungsgemäßen Grundgedanken können selbstverständlich auch bei Vorrichtungen zum Speichern angewendet werden, bei denen eine Vielzahl von rohrförmigen Behältern vorhanden sind, also beispielweise bei Wickel-, Kasetten und/oder Wabenspeichern. Dabei kann die Bearbeitungseinrichtung mit einem Behälter oder mit mehreren oder allen Behältern gleichzeitig verbunden sein. Gegebenenfalls können auch mehrere Bearbeitungseinrichtungen vorhanden sein, um an mehreren Werkstücken gleichzeitig einen Bearbeitungsvorgang oder mehrere Bearbeitungsvorgänge ausführen zu können:

Beispielsweise ist es bei einer Vorrichtung, bei der eine Reihe von Rohren vorgesehen sind, die eine Vorschubeinheit vorschiebt, möglich, daß sich jeweils ein Rohr im Bereich einer Wascheinrichtung und ein Rohr, dessen Inhalt bereits gewaschen worden ist, im Bereich einer Trocknungseinrichtung befindet. Die einzelnen Bearbeitungseinrichtungen sind dabei bevorzugt so ausgebildet, daß sich die Bearbeitungseinrichtung selbsttätig mit dem jeweiligen Rohr verbindet.

## Patentansprüche

1. Vorrichtung zum Speichern sowie gegebenenfalls zum Transportieren von Werkstücken, mit mindestens einem rohrförmigen Behälter, der wenigstens einen Aufnahmeplatz für ein Werkstück aufweist, das durch eine Beladeöffnung in den Behälter einbringbar ist, wobei der rohrförmige Behälter (Rohr 1) in einer Stirnseite eine Eintrittsöffnung, mit der zum Oberflächenbearbeiten des Werkstücks mittels eines Bearbeitungsfluids ein Fluid-Ausgangsanschluß einer Bearbeitungseinrichtung (2) verbindbar ist, und in der anderen Stirnseite eine Austrittsöffnung für das Fluid aufweist, an der eine Fluid-Ableitung (3) anbringbar ist,
daduch **gekennzeichnet**, daß die Vorrichtung in ein Bearbeitungszentrum integriert ist, in dem die Werkstücke mit einem bestimmten Maschinentakt bearbeitbar sind, und
daß eine Steuereinheit die Werkstücke im Maschinentakt in das oder die Rohre überführt und den Bearbeitungsvorgang ebenfalls im Maschinentakt ausführt.

2. Vorrichtung nach Anspruch 1,
dadurch **gekennzeichnet**, daß die Bearbeitungseinrichtung eine Wascheinrichtung ist.

3. Vorrichtung nach Anspruch 2,
dadurch **gekennzeichnet,** daß das Bearbeitungsfluid eine Reinigungsflüssigkeit, ein Reinigungsgas und/oder ein Granulat ist.

4. Vorrichtung nach einem der Ansprüche 1 bis 3,
dadurch **gekennzeichnet,** daß die in einer Stirnseite des Rohres vorgesehene Eintrittsöffnung für das Fluid die Beladeöffnung ist, durch die der Behälter mit einem oder mehreren Werkstücken beladbar ist.

5. Vorrichtung nach einem der Ansprüche 1 bis 4,
dadurch **gekennzeichnet**, daß in die Austrittsöffnung ein Abschlußelement einsetzbar ist, das ein Austragen des Werkstücks (5) durch das Bearbeitungsfluid verhindert.

6. Vorrichtung nach Anspruch 5,
dadurch **gekennzeichnet**, daß das Abschlußelement ein Gitter (6) ist.

7. Vorrichtung nach einem der Ansprüche 2 bis 6,
dadurch **gekennzeichnet,** daß die Wascheinrichtung neben einem Reinigungsfluid zumindest ein weiteres Fluid bereitstellt.

8. Vorrichtung nach Anspruch 7,
dadurch **gekennzeichnet,** daß das weitere Fluid ein Trocknungsgas ist.

9. Vorrichtung nach einem der Ansprüche 1 bis 8,
dadurch **gekennzeichnet,** daß in dem Rohr Leiteinrichtungen zum Leiten des Bearbeitungsfluids vorgesehen sind.

10. Vorrichtung nach einem der Ansprüche 1 bis 9,
dadurch **gekennzeichnet**, daß nach dem Einleiten des Bearbeitungsfluids das oder die Rohre eine intermittierende Bewegung um wenigstens eine Achse ausführen.

11. Vorrichtung nach einem der Ansprüche 1 bis 10,
dadurch **gekennzeichnet**, daß nach dem Einleiten des Bearbeitungsfluids das oder die Rohr um eine Achse und insbesondere ihre Längsachse rotieren.

12. Vorrichtung nach einem der Ansprüche 1 bis 11,
dadurch **gekennzeichnet,** daß die Außenform der Rohre bezüglich Wärmeaustausch mit der Umgebung optimiert ist.

13. Vorrichtung nach einem der Ansprüche 1 bis 12,
dadurch **gekennzeichnet,** daß eine Reihe von Rohren vorgesehen sind, die eine Vorschubeinheit derart vorschiebt, daß sich jeweils ein Rohr im Bereich der Bearbeitungseinrichtung befindet, und daß sich die Bedrbeitungseinrichtung selbsttätig mit dem Rohr verbindet.

14. Vorrichtung nach einem der Ansprüche 1 bis 12,
dadurch **gekennzeichnet,** daß eine Reihe von Rohren vorgesehen sind, die gleichzeitig mit der Bearbeitungseinrichtung derart verbindbar sind, daß die in den Rohren befindlichen Werkstücke gleichzeitig mit dem Bearbeitungsfluid beaufschlagbar sind.

15. Vorrichtung nach einem der Ansprüche 2 bis 14,
dadurch **gekennzeichnet**, daß die Wascheinrichtung ein weiteres Rohr aufweist, das derart über das das oder die Werkstücke aufnehmende erste Rohr bewegbar ist, daß zusätzlich zur Reinigung der in dem ersten Rohr befindenden Werkstücke und der Rohrinnenwand auch die Rohraußenwand reinigbar ist.

## Claims

1. Device for storing and, if necessary for conveying, workpieces, comprising at least one tubular container having at least one workpiece-receiving space, which workpiece may be introduced into through a charging opening into said container, wherein said tubular container (tube 1) is provided, in one face side, with an inlet opening which a fluid outlet connector of a processing means (2) may be connected to for surface treatment of the workpiece by means of a processing fluid, and with an outlet opening in the other face side for discharge of said fluid, for connection of a fluid discharge system (3),
**characterized** in that said device is integrated into a machining centre where said workpieces may be processed with a defined machining cycle, and
that a controller conveys said workpieces in the machining cycle into said tube or tubes and performs the processing operation equally with the machining cycle.

2. Device according to Claim 1,
**charactezized** in that said processing means is a washing means.

3. Device according to Claim 2,
**characterized** in that said processing fluid is a cleaning liquid, a cleaning gas and/or a granular materiaL

4. Device according to any of Claims 1 to 3,
**characterized** in that said fluid inlet opening provided in a face side of said tube is the charging opening through which said container may be charged with one or several workpieces.

5. Device according to any of Claims 1 to 4,
**characterized** in that a closing element may be inserted into said outlet opening so as to prevent said workpiece (5) from being discharged by said processing fluid.

6. Device according to Claim 5,
**characterized** in that said closing element is a wiremesh (6).

7. Device according to any of Claims 2 to 6,
**characterized** in that said washing means provides at least one further fluid in addition to a cleaning fluid.

8. Device according to Claim 7,
**characterized** in that said additional fluid is a gaseous desiccant.

9. Device according to any of Claims 1 to 8,
**characterized** in that baffle means are provided in said tube for guiding said processing fluid.

10. Device according to any of Claims 1 to 9,
**characterized** in that following the introduction of said processing fluid said tube or tubes perform an intermittent movement about at least one axis.

11. Device according to any of Claims 1 to 10,
**characterized** in that following the introduction of said processing fluid said tube or tubes rotate about one axis and in particular about their longitudinal axis.

12. Device according to any of Claims 1 to 11,
**characterized** in that the outer shape of said tubes is optimized in terms of heat exchange with the environment.

13. Device according to any of Claims 1 to 12,
**characterized** in that a number of tubes is provided which are advanced by a feeder unit such that one tube at a time is positioned in the region of said processing means, and that said processing means automatically connects itself to said tube.

14. Device according to any of Claims 1 to 12,
**characterized** in that a number of tubes is provided which are adapted to be connected to said processing means simultaneously so as to subject the workpieces contained in said tubes to said processing fluid.

15. Device according to any of Claims 2 to 14,
**characterized** in that said washing means comprises a further tube which is adapted to be moved about the first tube receiving said workpiece or workpieces, and that in addition to the cleaning of said workpieces contained in said first tube and in addition to the inner wall of said tube also the outer wall of said tube may be cleaned.

## Revendications

1. Dispositif pour le stockage et, si nécessaire, pour le transfert de pièces, qui comprend au moins un récipient tubulaire à au moins un endroit de réception d'une pièce, où ladite pièce peut être introduite par une ouverture de chargement dans ledit récipient, dans lequel ledit récipient tubulaire (tube 1) est prévu, sur une de ses faces, d'une ouverture d'admission de fluide à laquelle se peut raccorder un raccord de sortie de fluide d'un moyen de traitement (2) pour le traitement de surface de la pièce moyennant d'un fluide de traitement, ainsi que d'une ouverture de sortie de fluide, sur son autre face, pour le raccord d'un système de sortie de fluide (3),
**caractérisé en ce** que le dispositif est intégré dans un centre d'usinage où on peut usiner lesdites pièces à une cadence d'usinage définie, et
en ce qu'un système de commande transfère lesdites pièces, au cycle de traitement, dans ledit ou lesdits tube(s) et exécute l'opération de traitement également à la cadence d'usinage.

2. Dispositif selon la revendication 1,
**caractérisé en ce** que ledit moyen de traitement est un moyen de lavage.

3. Dispositif selon la revendication 2,
**caractérisé en ce** que ledit fluide de traitement est un fluide de nettoyage, un gaz pour nettoyage, et/ou une substance granulée.

4. Dispositif selon une quelconque des revendications 1 à 3,
**caractérisé en ce** que ladite ouverture d'admission de fluide prévue dans une face dudit tube est l'ouverture de chargement par laquelle on peut charger une ou plusieurs pièces dans ledit récipient.

5. Dispositif selon une quelconque des revendications 1 à 4,
**caractérisé en ce** qu'on peut introduire dans ladite ouverture de sortie un élément de fermeture, afin d'empêcher la sortie de ladite pièce (5) par ledit fluide de traitement.

6. Dispositif selon la revendication 5,
**caractérisé en ce** que ledit élément de fermeture est une grille (6).

7. Dispositif selon une quelconque des revendications 2 à 6,
**caractérisé en ce** que ledit moyen de lavage admet au moins un autre fluide supplémentaire à un fluide de nettoyage.

8. Dispositif selon la revendication 7,
**caractérisé en ce** que ledit fluide supplémentaire est un produit desséchant gazeux.

9. Dispositif selon une quelconque des revendications 1 à 8,
**caractérisé en ce** que des moyens déflecteurs sont disposés dans ledit tube pour le guidage dudit fluide de traitement.

10. Dispositif selon une quelconque des revendications 1 à 9,
**caracterisé** **en ce** qu'après l'admission dudit fluide de traitement ledit ou lesdits tube(s) subissent un mouvement autour au moins un axe.

11. Dispositif selon une quelconque des revendications 1 à 10,
**caractérisé en ce** qu'après l'admission dudit fluide de traitement ledit ou lesdits tube(s) tourne(nt) autour un axe et notamment autour leur axe longitudinal.

12. Dispositif selon une quelconque des revendications 1 à 11,
**caractérisé en ce** que la forme extérieure desdits tubes est optimisée en ce qui concerne l'échange de chaleur avec les environs.

13. Dispositif selon une quelconque des revendications 1 à 12,
**caractérisé en ce** qu'un nombre de tubes est prévu qui sont avancés par une unité d'alimentation de façon que seulement un tube soit positionné dans la zone dudit moyen de traitement, et en ce que ledit moyen de traitement se raccorde automatiquement audit tube.

14. Dispositif selon une quelconque des revendications 1 à 12,
**caractérisé en ce** qu'un nombre de tubes est prévu qui sont capables d'être raccordés audit moyen de traitement en même temps, de façon que lesdites pièces renfermées dans lesdits tubes soient exposées audit fluide de traitement.

15. Dispositif selon une quelconque des revendications 2 à 14,
**caractérisé en ce** que ledit moyen de lavage comprend un tube supplémentaire qui est mobile autour ledit premier tube recevant ladite ou lesdites pièce(s), et en ce que la paroi extérieure du tube est nettoyée, supplémentairement au nettoyage desdites pièces renfermées dans ledit premier tube et au nettoyage de la paroi intérieure dudit tube.
